# EUROPÄISCHE PATENTSCHRIFT

(11) **EP 4 431 804 B1**
(45) Veröffentlichungstag und Bekanntmachung des Hinweises auf die Patenterteilung: **04.03.2026**
(21) Anmeldenummer: 24154557.3
(22) Anmeldetag: 30.01.2024
(51) Int. Cl.: F23D 3/40

(54) **BRENNKAMMERBAUGRUPPE FÜR EINEN VERDAMPFERBRENNER**
COMBUSTION CHAMBER ASSEMBLY FOR AN EVAPORATOR BURNER
ENSEMBLE CHAMBRE DE COMBUSTION POUR BRÛLEUR À VAPORISATION

(30) Priorität: 17.03.2023 DE 102023106734
(43) Veröffentlichungstag der Anmeldung: 18.09.2024
(73) Patentinhaber: Eberspächer Climate Control Systems GmbH, 73730 Esslingen (DE)
(72) Erfinder: COLLMER, Andreas, Aichwald (DE); SCHMIDT, Oliver, Plochingen (DE)
(74) Vertreter: Ruttensperger Lachnit Trossin Gomoll

(56) Entgegenhaltungen:
- DE-A1- 102018 111 636
- US-A1- 2017 211 813
- US-A1- 2018 094 806

## Beschreibung

Die vorliegende Erfindung betrifft eine Brennkammerbaugruppe für einen Verdampferbrenner, welcher insbesondere in einem brennstoffbetriebenen Fahrzeugheizgerät Anwendung finden kann.

Eine Brennkammerbaugruppe gemäß dem Oberbegriff des Anspruchs 1 ist aus der US 2018/0094806 A1 bekannt. Bei dieser Brennkammerbaugruppe ist das bezüglich der Brennkammer konkav gewölbte, poröse Verdampfermedium mit im Wesentlichen konstanter Dicke ausgebildet und liegt an einer konkav gewölbten Verdampfermediumanlagefläche eines Brennkammerbodens an.

Die DE 10 2018 111 636 A1 offenbart eine Brennkammerbaugruppe für einen Verdampferbrenner, bei welcher ein im Wesentlichen planar ausgebildetes, poröses Verdampfermedium an einer planar geformten Stirnfläche eines das Verdampfermedium aufnehmenden, topfartigen Brennkammerbodens anliegt. In einem Außenumfangsbereich ist das Verdampfermedium von einem ringförmigen Halteelement überdeckt. Das ringförmige Halteelement ist an einer Stirnseite einer das Verdampfermedium außen umgebenden Umfangswand des topfartigen Brennkammerbodens getragen.

Aus der DE 10 2013 220 654 A1 ist eine Brennkammerbaugruppe mit einem Brennkammergehäuse mit einer in Richtung einer Gehäuselängsachse sich erstreckenden Umfangswand und mit einem eine Brennkammer axial begrenzenden Brennkammerboden bekannt. Eine Bodenwand des Brennkammerbodens stellt an ihrer der Brennkammer zugewandten Seite eine zur Gehäuselängsachse im Wesentlichen orthogonal sich erstreckende Verdampfermediumanlagefläche bereit, an welcher ein im Wesentlichen planar ausgebildetes und mit seiner der Brennkammer zugewandten Seite im Wesentlichen orthogonal zur Gehäuselängsachse orientiertes poröses Verdampfermedium angeordnet ist. In einem radial zentralen Bereich mündet eine Brennstoffzuführleitung in die Bodenwand ein, über welche flüssiger Brennstoff in das poröse Verdampfermedium eingespeist wird.

Aus der DE 10 2012 111 289 B3 ist eine Brennkammerbaugruppe für einen Verdampferbrenner eines brennstoffbetriebenen Fahrzeugheizgeräts bekannt, bei welcher zum Erreichen einer verbesserten Anlage eines insbesondere aus mehreren Lagen aufgebauten porösen Verdampfermediums an einer Bodenwand eines Brennkammerbodens die Bodenwand bezüglich einer durch den Brennkammerboden in Richtung einer Gehäuselängsachse axial begrenzten Brennkammer konvex gewölbt ist. Das in seinem Grundzustand grundsätzlich scheibenartig bzw. planar ausgebildete poröse Verdampfermedium wird in seinem radial äußeren Bereich gegen den radial äußeren Bereich der bezüglich der Brennkammer konvex gewölbten Bodenwand gehalten, so dass das poröse Verdampfermedium ebenfalls eine bezüglich der Brennkammer konvex gewölbte Konfiguration annimmt und somit insbesondere auch in seinem radial zentralen Bereich verstärkt gegen die konvex gewölbte Verdampfermediumanlagefläche der Bodenwand gepresst ist.

Es ist die Aufgabe der vorliegenden Erfindung, eine Brennkammerbaugruppe für einen Verdampferbrenner, insbesondere für ein brennstoffbetriebenes Fahrzeugheizgerät, vorzusehen, mit welcher ein verbessertes Verbrennungsverhalten erreicht wird.

Erfindungsgemäß wird diese Aufgabe gelöst durch eine Brennkammerbaugruppe für einen Verdampferbrenner, insbesondere für ein brennstoffbetriebenes Fahrzeugheizgerät, gemäß Anspruch 1. Die erfindungsgemäß aufgebaute Brennkammerbaugruppe umfasst ein Brennkammergehäuse mit einer in Richtung einer Gehäuselängsachse sich erstreckenden, eine Brennkammer nach radial außen umgrenzenden Umfangswand und einem die Brennkammer in axialer Richtung begrenzenden Brennkammerboden, wobei an einer der Brennkammer zugewandten Seite des Brennkammerbodens poröses Verdampfermedium vorgesehen ist, dadurch gekennzeichnet, dass das poröse Verdampfermedium an seiner der Brennkammer zugewandten Seite bezüglich der Brennkammer konkav gewölbt ist.

Um das Entstehen von eine gleichmäßige Brennstoffverteilung beeinträchtigenden Zwischenräumen zwischen dem porösen Verdampfermedium und dem Brennkammerboden zu vermeiden, weist der Brennkammerboden an seiner der Brennkammer zugewandten Seite eine bezüglich der Brennkammer konkav gewölbte Verdampfermediumanlagefläche auf. Zur Abstützung des porösen Verdampfermediums umfasst der Brennkammerboden eine wenigstens einen Teil der Verdampfermediumanlagefläche bereitstellende Bodenwand.

Für eine definierte Positionierung des porösen Verdampfermediums ist dieses an seinem Außenumfang bezüglich des Brennkammerbodens festgelegt, wozu der Brennkammerboden ein die Bodenwand ringartig umgebendes Halteelement umfasst. Das Halteelement umfasst wenigstens einen das poröse Verdampfermedium an seiner der Brennkammer zugewandten Seite gegen die Bodenwand haltenden Haltevorsprung.

Die konkav gewölbte Struktur des porösen Verdampfermediums an seiner der Brennkammer zugewandten Seite vereinigt verschiedene das Verbrennungsverhalten positiv beeinflussende Aspekte. Einerseits entstehen im radial äußeren Bereich keine bzw. weniger stark ausgeprägte Eckbereiche bzw. Volumenbereiche im Übergang vom Brennkammerboden zur Umfangswand, welche im Verbrennungsbetrieb Toträume bilden, in welchen eine die Verbrennung beeinträchtigende und die Entstehung von Ablagerungen unterstützende übermäßig hohe Brennstoffkonzentration auftritt. Andererseits eignet sich eine derartige Brennkammerbaugruppe insbesondere zu einem derartigen Einbau eines mit dieser ausgestatteten Fahrzeugheizgeräts in ein Fahrzeug, in welchem die der Brennkammer zugewandte, konkav gewölbte Seite des porösen Verdampfermediums vertikal nach unten orientiert ist. Die konkav gewölbte Struktur führt dazu, dass radial weiter außen liegende Bereiche des porösen Verdampfermediums in vertikaler Richtung weiter unten liegen bzw. die am weitesten unten liegenden Bereiche des porösen Verdampfermediums bereitstellen, so dass eine schwerkraftunterstützte, gleichmäßigere Verteilung des in das poröse Verdampfermedium eingespeisten flüssigen Brennstoffs auch in die radial äußeren Bereiche desselben erreicht wird.

Um den Effekt einer gleichmäßigen Brennstoffverteilung nach radial außen besonders effizient bereitstellen zu können, wird vorgeschlagen, dass das poröse Verdampfermedium bezüglich der Brennkammer konkav gewölbt ist, oder/und dass das poröse Verdampfermedium eine im Wesentlichen konstante Dicke aufweist.

In einem radial zentralen Bereich kann eine Brennstoffzuführleitung in den Brennkammerboden einmünden, und das poröse Verdampfermedium kann dabei in dem radial zentralen Bereich einen Wölbungsscheitel aufweisen. Die Verteilung des flüssigen Brennstoffs im Inneren des porösen Verdampfermediums kann dann, ausgehend vom Wölbungsscheitel desselben, nach radial außen im Wesentlichen gleichmäßig erfolgen.

Dabei ist es besonders vorteilhaft, wenn eine Wölbungsgeometrie der Verdampfermediumanlagefläche im Wesentlichen einer Wölbungsgeometrie des porösen Verdampfermediums an dessen der Brennkammer zugewandten Seite entspricht.

Bei einer baulich besonders einfach zu realisierenden Ausgestaltung kann die Bodenwand im Wesentlichen die ganze Verdampfermediumanlagefläche bereitstellen.

Zum Erreichen einer schnellen und gleichmäßigen Verteilung von flüssigem Brennstoff auch in die radial äußeren Bereiche des porösen Verdampfermediums wird vorgeschlagen, dass die Bodenwand eine zu einer der Brennkammer zugewandten Seite der Bodenwand offene Aussparung zur Aufnahme eines porösen Verteilermediums umfasst, wobei ein erster Teil der Verdampfermediumanlagefläche an der Bodenwand vorgesehen ist und ein zweiter Teil der Verdampfermediumanlagefläche an dem porösen Verteilermedium vorgesehen ist.

Insbesondere dann, wenn der flüssige Brennstoff in einem radial zentralen Bereich in das poröse Verdampfermedium eingespeist wird, ist es für eine gleichmäßige Brennstoffverteilung besonders vorteilhaft, wenn der erste Teil der Verdampfermediumanlagefläche den zweiten Teil der Verdampfermediumanlagefläche ringartig umgibt oder/und das poröse Verteilermedium bezüglich der Gehäuselängsachse im Wesentlichen zentriert angeordnet ist. Um vermittels des porösen Verteilermediums den flüssigen Brennstoff möglichst schnell nach radial außen zu verteilen, wird vorgeschlagen, dass das poröse Verteilermedium eine größere Porosität aufweist als das poröse Verdampfermedium.

Das poröse Verteilermedium kann an seiner von der Verdampfermediumanlagefläche abgewandten Seite gewölbt sein, wobei eine Wölbungsgeometrie des porösen Verteilermediums an seiner von der Verdampfermediumanlagefläche abgewandten Seite im Wesentlichen einer Wölbungsgeometrie des porösen Verteilermediums im zweiten Teil der Verdampfermediumanlagefläche entspricht oder/und das poröse Verteilermedium eine im Wesentlichen konstante Dicke aufweist.

Bei einer die effiziente Förderung von flüssigem Brennstoff nach radial außen noch stärker unterstützenden Ausgestaltung wird vorgeschlagen, dass das poröse Verteilermedium an seiner von der Verdampfermediumanlagefläche abgewandten Seite sich zur Gehäuselängsachse im Wesentlichen orthogonal erstreckt oder/und das poröse Verteilermedium eine von radial innen nach radial außen zunehmende Dicke aufweist. Dies bedeutet, dass die von flüssigem Brennstoff radial durchströmte Fläche des porösen Verteilermediums von radial innen nach radial außen nicht nur durch den zunehmenden Abstand zur Gehäuseachse zunimmt, sondern auch durch die zunehmende Dicke des porösen Verdampfermediums.

Um Wärmeverluste zu vermeiden, kann an einer von der Verdampfermediumanlagefläche abgewandten Seite der Bodenwand Isoliermaterial angeordnet sein.

Die Erfindung betrifft ferner ein brennstoffbetriebenes Fahrzeugheizgerät, umfassend einen Brennerbereich mit einer erfindungsgemäß aufgebauten Brennkammerbaugruppe.

Die vorliegende Erfindung wird nachfolgend mit Bezug auf die beiliegenden Figuren detailliert beschrieben. Es zeigt:
- Fig. 1: eine Längsschnittansicht einer Brennkammerbaugruppe für einen Verdampferbrenner für ein brennstoffbetriebenes Fahrzeugheizgerät;
- Fig. 2: eine der Fig. 1 entsprechende Darstellung einer alternativen Ausgestaltungsart einer Brennkammerbaugruppe;
- Fig. 3: eine der Fig. 1 entsprechende Darstellung einer alternativen Ausgestaltungsart einer Brennkammerbaugruppe;
- Fig. 4: eine der Fig. 1 entsprechende Darstellung einer alternativen Ausgestaltungsart einer Brennkammerbaugruppe.

Die in Fig. 1 im Längsschnitt dargestellte Brennkammerbaugruppe 10 umfasst eine in Richtung einer Gehäuselängsachse L sich erstreckende, beispielsweise im Wesentlichen zylindrisch gebildete Umfangswand 12 eines Brennkammergehäuses 14. **In** einem in der Fig. 1 nicht dargestellten axialen Bereich kann an der Innenseite der Umfangswand 12 eine Flammblende vorgesehen sein. Anschließend an eine derartige Flammblende kann die Umfangswand 12 in ein Flammrohr übergehen oder mit einem als separates Bauteil ausgebildeten Flammrohr verbunden sein.

In einem in Fig. 1 dargestellten axialen Endbereich der Umfangswand 12 ist ein allgemein mit 16 bezeichneter Brennkammerboden vorgesehen. Der Brennkammerboden 16 begrenzt eine von der Umfangswand 12 nach radial außen umgrenzte Brennkammer 18 in Richtung der Gehäuselängsachse L.

Der Brennkammerboden 16 umfasst eine Bodenwand 20, in deren bezüglich der Gehäuselängsachse L radial zentralen Bereich 22 eine Brennstoffzuführleitung 24 zum Zuführen von flüssigem Brennstoff einmündet. An einer der Brennkammer 18 zugewandten Seite 26 stellt die Bodenwand 20 des Brennkammerbodens 16 eine bezüglich der Brennkammer 18 konkav gewölbte Verdampfermediumanlagefläche 28 bereit.

An der bezüglich der Brennkammer 18 konkav gewölbten Verdampfermediumanlagefläche 28 der Bodenwand 20 ist ein poröses Verdampfermedium 30 in Richtung der Gehäuselängsachse L abgestützt. Das poröse Verdampfermedium 30 kann beispielsweise mit Drahtmaterial, insbesondere Drahtgeflecht, Drahtgestrick, Drahtgewirk oder dergleichen, ausgebildet sein und eine derartige Porosität aufweisen, dass auch durch Kapillarförderwirkung flüssiger Brennstoff, der im zentralen Bereich 20 aus der Brennstoffzuführleitung 24 in das poröse Verdampfermedium 30 eintritt, im Innenvolumen des porösen Verdampfermediums 30 verteilt wird und an einer der Brennkammer 18 zugewandten Seite 32 des porösen Verdampfermediums 30 in Dampfform aus dem porösen Verdampfermedium 30 austritt.

Das in Fig. 1 dargestellte poröse Verdampfermedium 30 weist beispielsweise in allen Umfangsbereichen und allen radialen Bereichen im Wesentlichen die gleiche Dicke d auf. Dies führt dazu, dass das poröse Verdampfermedium als solches und insbesondere an seiner der Brennkammer 18 zugewandten Seite 32 ebenfalls konkav gewölbt ist, wobei aufgrund der im Wesentlichen konstanten Dicke d eine Wölbungsgeometrie des porösen Verdampfermediums 30 an seiner der Brennkammer 18 zugewandten Seite 32 im Wesentlichen einer Wölbungsgeometrie der Verdampfermediumanlagefläche 28 an der der Brennkammer 18 zugewandten Seite 26 des Brennkammerbodens 20 entspricht.

Um das poröse Verdampfermedium 30 definiert in Anlage an der Verdampfermediumanlagefläche 28 zu halten, ist am radial äußeren Bereich des Brennkammerbodens 16 ein die Bodenwand 20 ringartig umgebendes Halteelement 34 vorgesehen. Dieses kann beispielsweise zwischen einem Außenumfangsbereich der Bodenwand 20 und dem axialen Endbereich der Umfangswand 12 positioniert sein und mit der Umfangswand 12 bzw. der Bodenwand 20 durch Materialschluss, beispielsweise Verschweißen oder Verlöten, stabil verbunden sein. In mehreren in Umfangsabstand zueinander liegenden Bereichen weist das Halteelement 34 nach radial innen und auf die der Brennkammer 18 zugewandte Seite 32 des porösen Verdampfermediums 30 zu gebogene Haltevorsprünge 36 auf, welche an der der Brennkammer 18 zugewandten Seite 32 des porösen Verdampfermediums 30 in dessen radial äußerem Bereich anliegen und dieses somit stabil gegen die konkav gewölbte Verdampfermediumanlagefläche 28 halten.

Um bei dieser Ausgestaltung eine definierte Anlage des porösen Verdampfermediums 30 an der Verdampfermediumanlagefläche 28 der Bodenwand 20 zu erreichen, kann beispielsweise vorgesehen sein, dass in einem Grundzustand, in welchem das poröse Verdampfermedium 30 nicht durch die Haltevorsprünge 36 gegen die Bodenwand 20 gehalten ist, das poröse Verdampfermedium 30 eine Wölbungsgeometrie mit einer stärkeren Wölbung als die Wölbung der Verdampfermediumanlagefläche 28 aufweist. Beim Zusammenbau kommt dann das poröse Verdampfermedium 30 zunächst mit seinem zentralen Bereich in Anlage an der Bodenwand 20 und wird dann durch die Haltewirkung des Halteelements 34 auch in seinem radial äußeren Bereich gegen die Bodenwand 20 gepresst. Dadurch wird insbesondere gewährleistet, dass im radial inneren Bereich, also im zentralen Bereich 22 des Brennkammerbodens 16 dort, wo der flüssige Brennstoff eingespeist wird, das poröse Verdampfermedium 30 ohne der Gefahr, dass ein Zwischenraum zwischen diesem und der Bodenwand 20 entsteht, stabil in Anlage an der Verdampfermediumanlagefläche 28 gehalten ist.

Durch die konkave Wölbung des porösen Verdampfermediums 30 wird erreicht, dass ein im zentralen Bereich 22 des Brennkammerbodens 16 liegender Wölbungsscheitel 38 des porösen Verdampfermediums 30 den in Richtung der Gehäuselängsachse L am weitesten bezüglich der Brennkammer 18 zurückversetzten Bereich des Brennkammerbodens 16 bzw. des porösen Verdampfermediums 30 bildet. Radial weiter außen liegende Bereiche des porösen Verdampfermediums 30 liegen in der Abgasströmungsrichtung dann weiter vorne und liegen insbesondere näher an zum Einleiten von Verbrennungsluft in der Umfangswand 12 vorgesehenen Verbrennungslufteintrittsöffnungen 40. Dies hat zur Folge, dass insbesondere im radial äußeren Bereich im Übergang vom Brennkammerboden 16 zur Umfangswand 12 keine Toträume vorhanden sind, in welchen eine übermäßig hohe Brennstoffkonzentration entstehen kann und die Gefahr des Entstehens von Ablagerungen besonders ausgeprägt ist. Ferner hat die konkave Wölbungsgeometrie des porösen Verdampfermediums 30 zur Folge, dass bei derartigem Einbau eines die Brennkammerbaugruppe 10 aufweisenden Fahrzeugheizgeräts, dass die der Brennkammer 18 zugewandte Seite 32 des porösen Verdampfermediums 30 in vertikaler Richtung nach unten oder schräg nach unten gerichtet ist, in der vertikalen Richtung die radial äußeren Bereiche des porösen Verdampfermediums 30 weiter unten liegen, als der Wölbungsscheitel 38, in dessen Bereich auch der flüssige Brennstoff in das poröse Verdampfermedium 30 eingespeist wird. Es erfolgt somit eine von der Schwerkraft unterstützte gleichmäßigere Verteilung des im Bereich des Wölbungsscheitels 38 in das poröse Verdampfermedium 30 eingeleiteten flüssigen Brennstoffs nach radial außen. In Verbindung mit der im Vergleich zu einer planaren, ungewölbten Struktur eines porösen Verdampfermediums vergrößerten zur Verdampfung zur Verfügung stehenden Oberfläche des konkav gewölbten porösen Verdampfermediums 30 führt dies zu einer besonders effizienten, über das gesamte poröse Verdampfermedium 30 gleichmäßigen Abgabe von dampfförmigem Brennstoff in die Brennkammer 18.

Eine abgewandelte Ausgestaltungsform der Brennkammerbaugruppe 10 ist in Fig. 2 dargestellt. Bei dieser Ausgestaltung ist in der Bodenwand 20 des Brennkammerbodens 16 eine Aussparung 42 ausgebildet, welche an einer der Brennkammer 18 zugewandten Seite 47 der Bodenwand 20 in Richtung zur Brennkammer 18 offen ist und in welcher ein poröses Verteilermedium 44 aufgenommen ist. Bei dieser Ausgestaltung ist ein erster Teil 46 der Verdampfermediumanlagefläche 28, an der Bodenwand 20 ausgebildet, und ein zweiter Teil 48 der Verdampfermediumanlagefläche 28 ist, umgeben von dem ersten Teil 46 der Verdampfermediumanlagefläche 28 an dem porösen Verteilermedium 44 ausgebildet. Auch bei dieser mit den beiden Teilen 46, 48 bereitgestellten Verdampfermediumanlagefläche 28 weist diese an ihrer der Brennkammer 18 zugewandten Seite 26 die bezüglich der Brennkammer 18 konkav gewölbte Struktur auf.

Das poröse Verteilermedium 44 ist im zentralen Bereich 22 des Brennkammerbodens 16 positioniert, so dass der über die Brennstoffzuführleitung 24 zugeführte flüssige Brennstoff zunächst in das poröse Verteilermedium 44 eintritt und in dessen Volumen auch nach radial außen verteilt wird. Der flüssige Brennstoff tritt dann bereits in radialer Richtung gleichmäßiger verteilt bzw. über einen größeren Oberflächenbereich verteilt in das am zweiten Teil 48 der Verdampfermediumanlagefläche 28 sich abstützende poröse Verdampfermedium 30 ein und wird dann in dessen Volumen weiter nach radial außen durch Kapillarförderwirkung und, wie vorangehend dargelegt, auch unterstützt durch die Schwerkraft verteilt.

Um durch das poröse Verteilermedium 44 eine schnelle und effiziente radiale Vorverteilung des flüssigen Brennstoffs zu erreichen, weist dieses vorzugsweise eine größere Porosität auf, als das poröse Verdampfermedium 30. Dies bedeutet, dass im porösen Verteilermedium 44 zunächst eine sehr schnelle und etwas gröbere Vorverteilung stattfindet, während in dem mit feinerer Porenstruktur ausgebildeten porösen Verdampfermedium 30 dann eine sehr gleichmäßige Verteilung des flüssigen Brennstoffs und mithin auch eine sehr gleichmäßige Abgabe des Brennstoffs in Richtung zur Brennkammer 18 bereitgestellt wird.

Bei der in Fig. 2 dargestellten Ausgestaltungsform ist das poröse Verteilermedium 44 in seiner Gesamtheit gewölbt ausgebildet und weist somit im Wesentlichen in allen Umfangsbereichen und allen radialen Bereichen die gleiche Dicke D auf. Dies bedeutet, dass bei einer derartigen Struktur der in dem porösen Verteilermedium 44 nach radial außen verteilte flüssige Brennstoff von radial innen nach radial außen bedingt durch den zunehmenden Abstand zur Gehäuselängsachse L einen größeren Flächenbereich des porösen Verteilermediums 44 durchströmt.

Um die Verteilungswirkung des porösen Verteilermediums nach radial außen noch effizienter zu gestalten, kann, wie dies in der in Fig. 3 dargestellten Ausgestaltungsform gezeigt ist, die Dicke D des porösen Verteilermediums 44 von radial innen nach radial außen zunehmen, so dass auch die zunehmende Dicke **D,** also die zunehmende axiale Ausdehnung des porösen Verteilermediums 44 zu einer Zunahme der zur Brennstoffverteilung zur Verfügung stehenden, von Brennstoff durchströmten Fläche des porösen Verteilermediums 44 nach radial außen beiträgt. Hierzu kann, wie dies die Fig. 3 zeigt, das poröse Verteilermedium 44 beispielsweise an seiner von der Brennkammer 18 bzw. auch der Verdampfermediumanlagefläche 28 abgewandten Seite 50 zur Gehäuselängsachse L im Wesentlichen orthogonal orientiert und somit im Wesentlichen planar ausgebildet sein.

Die Fig. 4 zeigt eine Ausgestaltung, bei welcher an einer von der Brennkammer 18 abgewandten Seite 52 der Bodenwand 20 des Brennkammerbodens 16 eine Aussparung 54 gebildet ist, in welcher Isoliermaterial 56 aufgenommen ist. Das Isoliermaterial 56 kann beispielsweise geschäumtes Material sein, welches eine geringere Wärmeleitfähigkeit als Luft und insbesondere auch eine geringere Wärmeleitfähigkeit als das Aufbaumaterial der Bodenwand 20 aufweist. Die Aussparung 44 kann durch einen Deckel 58 abgeschlossen sein, so dass das Isoliermaterial 56 stabil in der Aussparung 54 gehalten ist. Somit wird ein Wärmeverlust an der von der Brennkammer 18 abgewandten Seite 52 der Bodenwand 20 zu einem Volumenbereich minimiert, in welchem im Allgemeinen die durch ein Verbrennungsluftgebläse zugeführte, vergleichsweise kalte Verbrennungsluft strömt.

Mit der in den Figuren dargestellte Aufbau einer Brennkammerbaugruppe mit der konkav gewölbten Struktur des porösen Verdampfermediums insbesondere an seiner der Brennkammer zugewandten Seite werden nicht nur die vorangehend bereits angesprochenen Aspekte hinsichtlich einer effizienten Verteilung von Brennstoff nach radial außen und des Vermeidens von Toträumen erreicht, sondern es wird auch erreicht, dass ein Abstand der der Brennkammer zugewandten Seite des porösen Verdampfermedium zu einem im Allgemeinen nur in geringem axialem Abstand zum Brennkammerboden von der Umfangswand nach radial innen sich erstreckendem Zündorgan, beispielsweise Glühstift, von radial außen nach radial innen zunimmt. Es wird somit die Gefahr, dass bei der gewölbten Struktur des porösen Verdampfermediums Bereiche entstehen, in welchen das poröse Verdampfermedium lokal überhitzt wird, vermieden. Dies vermindert auch die Gefahr einer thermischen Zerstörung des porösen Verdampfermediums über die Betriebslebensdauer hinweg.

## Patentansprüche

1. Brennkammerbaugruppe für einen Verdampferbrenner, insbesondere für ein brennstoffbetriebenes Fahrzeugheizgerät, umfassend ein Brennkammergehäuse (14) mit einer in Richtung einer Gehäuselängsachse (L) sich erstreckenden, eine Brennkammer (18) nach radial außen umgrenzenden Umfangswand (12) und einem die Brennkammer (18) in axialer Richtung begrenzenden Brennkammerboden (16), wobei der Brennkammerboden (16) an seiner der Brennkammer (18) zugewandten Seite (26) eine bezüglich der Brennkammer (18) konkav gewölbte Verdampfermediumanlagefläche (28) aufweist und eine wenigstens einen Teil der Verdampfermediumanlagefläche (28) bereitstellende Bodenwand (20) umfasst, wobei an einer der Brennkammer (18) zugewandten Seite (26) des Brennkammerbodens (16) poröses Verdampfermedium (30) vorgesehen ist, wobei das poröse Verdampfermedium (30) an seiner der Brennkammer (18) zugewandten Seite (32) bezüglich der Brennkammer (18) konkav gewölbt ist, **dadurch gekennzeichnet, dass** zum Festlegen des porösen Verdampfermediums (30) an seinem Außenumfang bezüglich des Brennkammerbodens (16) der Brennkammerboden (16) ein die Bodenwand (20) ringartig umgebendes Halteelement (34) umfasst und das Halteelement (34) wenigstens einen das poröse Verdampfermedium (30) an seiner der Brennkammer (18) zugewandten Seite (32) gegen die Bodenwand (20) haltenden Haltevorsprung (36) umfasst.

2. Brennkammerbaugruppe nach Anspruch 1, **dadurch gekennzeichnet, dass** das poröse Verdampfermedium (30) bezüglich der Brennkammer (18) konkav gewölbt ist, oder/und dass das poröse Verdampfermedium (30) eine im Wesentlichen konstante Dicke (d) aufweist.

3. Brennkammerbaugruppe nach Anspruch 1 oder 2, **dadurch gekennzeichnet, dass** in einem radial zentralen Bereich (22) eine Brennstoffzuführleitung (24) in den Brennkammerboden (16) einmündet, und dass das poröse Verdampfermedium (30) in dem radial zentralen Bereich (22) einen Wölbungsscheitel (38) aufweist.

4. Brennkammerbaugruppe nach einem der Ansprüche 1-3, **dadurch gekennzeichnet, dass** eine Wölbungsgeometrie der Verdampfermediumanlagefläche (28) im Wesentlichen einer Wölbungsgeometrie des porösen Verdampfermediums (30) an dessen der Brennkammer (18) zugewandten Seite (32) entspricht.

5. Brennkammerbaugruppe nach einem der Ansprüche 1-4, **dadurch gekennzeichnet, dass** die Bodenwand (20) im Wesentlichen die ganze Verdampfermediumanlagefläche (28) bereitstellt.

6. Brennkammerbaugruppe nach einem der Ansprüche 1-4, **dadurch gekennzeichnet, dass** die Bodenwand (20) eine zu einer der Brennkammer (18) zugewandten Seite (47) der Bodenwand offene Aussparung (32) zur Aufnahme eines porösen Verteilermediums (44) umfasst, wobei ein erster Teil (46) der Verdampfermediumanlagefläche (28) an der Bodenwand (20) vorgesehen ist und ein zweiter Teil (48) der Verdampfermediumanlagefläche (28) an dem porösen Verteilermedium (44) vorgesehen ist.

7. Brennkammerbaugruppe nach Anspruch 6, **dadurch gekennzeichnet, dass** der erste Teil (46) der Verdampfermediumanlagefläche (28) den zweiten Teil (48) der Verdampfermediumanlagefläche (28) ringartig umgibt, oder/und dass das poröse Verteilermedium (44) bezüglich der Gehäuselängsachse (L) im Wesentlichen zentriert angeordnet ist, oder/und dass das poröse Verteilermedium (44) eine größere Porosität aufweist als das poröse Verdampfermedium (30).

8. Brennkammerbaugruppe nach Anspruch 6 oder 7, **dadurch gekennzeichnet, dass** das poröse Verteilermedium (44) an seiner von der Verdampfermediumanlagefläche (28) abgewandten Seite (50) gewölbt ist, und dass eine Wölbungsgeometrie des porösen Verteilermediums (44) an seiner von der Verdampfermediumanlagefläche (28) abgewandten Seite (50) im Wesentlichen einer Wölbungsgeometrie des porösen Verteilermediums (44) im zweiten Teil (48) der Verdampfermediumanlagefläche (28) entspricht, oder/und dass das poröse Verteilermedium (44) eine im Wesentlichen konstante Dicke (D) aufweist.

9. Brennkammerbaugruppe nach Anspruch 6 oder 7, **dadurch gekennzeichnet, dass** das poröse Verteilermedium (44) an seiner von der Verdampfermediumanlagefläche (28) abgewandten Seite (50) sich zur Gehäuselängsachse (L) im Wesentlichen orthogonal erstreckt, oder/und dass das poröse Verteilermedium (44) eine von radial innen nach radial außen zunehmende Dicke (D) aufweist.

10. Brennkammerbaugruppe nach einem der Ansprüche 1-9, **dadurch gekennzeichnet, dass** an einer von der Verdampfermediumanlagefläche (28) abgewandten Seite (52) der Bodenwand (20) Isoliermaterial (56) angeordnet ist.

11. Brennstoffbetriebenes Fahrzeugheizgerät, umfassend einen Brennerbereich mit einer Brennkammerbaugruppe (10) nach einem der vorangehenden Ansprüche.

## Claims

1. A combustion chamber subassembly for a vaporizing burner, in particular for a fuel-operated vehicle heating device, comprising a combustion chamber housing (14) having a circumferential wall (12) which extends in the direction of a longitudinal housing axis (L) and which surrounds a combustion chamber (18) in a radially outward direction, and having a combustion chamber base (16) which delimits the combustion chamber (18) in an axial direction, wherein the combustion chamber base (16) has, at the side (26) thereof facing the combustion chamber (18), a vaporizing medium abutment face (28) which is concave-curved with respect to the combustion chamber (18) and comprises a base wall (20) which provides at least a portion of the vaporizing medium abutment face (28), wherein porous vaporizing medium (30) is provided at a side (26) of the combustion chamber base (16) facing the combustion chamber (18), wherein the porous vaporizing medium (30) is concave-curved with respect to the combustion chamber (18) at the side (32) thereof facing the combustion chamber (18), **characterized in that** for fixing the porous evaporator medium (30) at its outer circumference with respect to the combustion chamber base (16) the combustion chamber base (16) comprises a retention element (34) which annularly surrounds the base wall (20), and the retention element (34) comprises at least one retention projection (36) which retains the porous vaporizing medium (30) against the base wall (20) at the side (32) thereof facing the combustion chamber (18).

2. The combustion chamber subassembly as claimed in claim 1, **characterized in that** the porous vaporizing medium (30) is concave-curved with respect to the combustion chamber (18) and/or **in that** the porous vaporizing medium (30) has a substantially constant thickness (d).

3. The combustion chamber subassembly as claimed in claim 1 or 2, **characterized in that**, in a radially central region (22), a fuel supply line (24) opens in the combustion chamber base (16) and **in that** the porous vaporizing medium (30) has a curvature apex (38) in the radially central region (22).

4. The combustion chamber subassembly as claimed in one of claims 1 to 3, **characterized in that** a curvature geometry of the vaporizing medium abutment face (28) substantially corresponds to a curvature geometry of the porous vaporizing medium (30) at the side (32) thereof facing the combustion chamber (18).

5. The combustion chamber subassembly as claimed in one of claims 1 to 4, **characterized in that** the base wall (20) provides substantially the entire vaporizing medium abutment face (28).

6. The combustion chamber subassembly as claimed in one of claims 1 to 4, **characterized in that** the base wall (20) comprise a recess (32) which is open toward a side (47), which faces the combustion chamber (18), of the base wall for receiving a porous distribution medium (44), wherein a first portion (46) of the vaporizing medium abutment face (28) is provided on the base wall (20) and a second portion (48) of the vaporizing medium abutment face (28) is provided on the porous distribution medium (44).

7. The combustion chamber subassembly as claimed in claim 6, **characterized in that** the first portion (46) of the vaporizing medium abutment face (28) annularly surrounds the second portion (48) of the vaporizing medium abutment face (28) and/or **in that** the porous distribution medium (44) is arranged in a substantially centered manner with respect to the longitudinal housing axis (L) and/or **in that** the porous distribution medium (44) has a greater porosity than the porous vaporizing medium (30).

8. The combustion chamber subassembly as claimed in claim 6 or 7, **characterized in that** the porous distribution medium (44) is curved at the side (50) thereof facing away from the vaporizing medium abutment face (28), and **in that** a curvature geometry of the porous distribution medium (44) at the side (50) thereof facing away from the vaporizing medium abutment face (28) substantially corresponds to a curvature geometry of the porous distribution medium (44) in the second portion (48) of the vaporizing medium abutment face (28) and/or **in that** the porous distribution medium (44) has a substantially constant thickness (D).

9. The combustion chamber subassembly as claimed in claim 6 or 7, **characterized in that** the porous distribution medium (44) extends substantially orthogonally relative to the longitudinal housing axis (L) at the side (50) thereof, facing away from the vaporizing medium abutment face (28), and/or **in that** the porous distribution medium (44) has a thickness (D) which increases in a direction from radially inside to radially outside.

10. The combustion chamber subassembly as claimed in one of claims 1 to 9, **characterized in that** insulation material (56) is arranged at a side (52), facing away from the vaporizing medium abutment face (28), of the base wall (20).

11. A fuel-operated vehicle heating device comprising a burner area having a combustion chamber subassembly (10) as claimed in one of the preceding claims.

## Revendications

1. Un sous-ensemble de chambre de combustion pour un brûleur à vaporisation, en particulier pour un dispositif de chauffage de véhicule fonctionnant au carburant, comprenant un boîtier de chambre de combustion (14) ayant une paroi circonférentielle (12) qui s'étend dans la direction d'un axe longitudinal du boîtier (L) et qui entoure une chambre de combustion (18) dans une direction radiale vers l'extérieur, et ayant une base de chambre de combustion (16) qui délimite la chambre de combustion (18) dans une direction axiale, dans lequel la base de chambre de combustion (16) comporte, sur son côté (26) faisant face à la chambre de combustion (18), une face d'appui de milieu de vaporisation (28) qui est incurvée de manière concave par rapport à la chambre de combustion (18) et comprend une paroi de base (20) qui fournit au moins une partie de la face d'appui de milieu de vaporisation (28), dans lequel un milieu de vaporisation poreux (30) est prévu sur un côté (26) de la base de chambre de combustion (16) faisant face à la chambre de combustion (18), dans lequel du milieu de vaporisation poreux (30) est incurvé de manière concave par rapport à la chambre de combustion (18) sur son côté (32) faisant face à la chambre de combustion (18),
**caractérisé en ce que**, pour fixer le milieu évaporateur poreux (30) à sa circonférence extérieure par rapport à la base de chambre de combustion (16), la base de chambre de combustion (16) comprend un élément de retenue (34) qui entoure de manière annulaire la paroi de base (20), et l'élément de retenue (34) comprend au moins une saillie de retenue (36) qui retient le milieu de vaporisation poreux (30) contre la paroi de base (20) sur le côté (32) de celle-ci faisant face à la chambre de combustion (18).

2. Le sous-ensemble de chambre de combustion selon la revendication 1, **caractérisé en ce que** le milieu de vaporisation poreux (30) est incurvé de manière concave par rapport à la chambre de combustion (18) et/ou **en ce que** le milieu de vaporisation poreux (30) a une épaisseur (d) sensiblement constante.

3. Le sous-ensemble de chambre de combustion selon la revendication 1 ou 2, **caractérisé en ce que**, dans une région radialement centrale (22), une conduite d'alimentation en combustible (24) débouche dans la base de chambre de combustion (16) et **en ce que** le milieu de vaporisation poreux (30) présente un sommet de courbure (38) dans la région radialement centrale (22).

4. Le sous-ensemble de chambre de combustion selon l'une des revendications 1 à 3, **caractérisé en ce qu'**une géométrie de courbure de la face d'appui de milieu de vaporisation (28) correspond sensiblement à une géométrie de courbure du milieu de vaporisation poreux (30) au niveau de son côté (32) faisant face à la chambre de combustion (18).

5. Le sous-ensemble de chambre de combustion selon l'une des revendications 1 à 4, **caractérisé en ce que** la paroi de base (20) fournit sensiblement toute la face d'appui de milieu de vaporisation (28).

6. Le sous-ensemble de chambre de combustion selon l'une des revendications 1 à 4, **caractérisé en ce que** la paroi de base (20) comprend un évidement (32) qui est ouvert vers un côté (47) de la paroi de base faisant face à la chambre de combustion (18) pour recevoir un milieu de distribution poreux (44), dans lequel une première partie (46) de la face d'appui de milieu de vaporisation (28) est prévue sur la paroi de base (20) et une deuxième partie (48) de la face d'appui de milieu de vaporisation (28) est prévue sur le milieu de distribution poreux (44).

7. Le sous-ensemble de chambre de combustion selon la revendication 6, **caractérisé en ce que** la première partie (46) de la face d'appui de milieu de vaporisation (28) entoure de manière annulaire la deuxième partie (48) de la face d'appui de milieu de vaporisation (28) et/ou **en ce que** le milieu de distribution poreux (44) est disposé de manière sensiblement centrée par rapport à l'axe longitudinal (L) du boîtier et/ou **en ce que** le milieu de distribution poreux (44) présente une porosité supérieure à celle du milieu de vaporisation poreux (30).

8. Le sous-ensemble de chambre de combustion selon la revendication 6 ou 7, **caractérisé en ce que** le milieu de distribution poreux (44) est courbé sur son côté (50) opposé à la face d'appui de milieu de vaporisation (28), et **en ce qu'**une géométrie de courbure du milieu de distribution poreux (44) sur son côté (50) de celui-ci opposé à la face d'appui de milieu de vaporisation (28) correspond sensiblement à une géométrie de courbure du milieu de distribution poreux (44) dans la deuxième partie (48) de la face d'appui de milieu de vaporisation (28) et/ou **en ce que** le milieu de distribution poreux (44) présente une épaisseur (D) sensiblement constante.

9. Le sous-ensemble de chambre de combustion selon la revendication 6 ou 7, **caractérisé en ce que** le milieu de distribution poreux (44) s'étend sensiblement orthogonalement par rapport à l'axe longitudinal du boîtier (L) sur le côté (50) de celui-ci, opposé à la face d'appui de milieu de vaporisation (28), et/ou **en ce que** le milieu de distribution poreux (44) présente une épaisseur (D) qui augmente dans une direction radialement intérieur vers radialement extérieur.

10. Le sous-ensemble de chambre de combustion selon l'une des revendications 1 à 9, **caractérisé en ce qu'**un matériau isolant (56) est disposé sur un côté (52) de la paroi de base (20) opposé à la face d'appui de milieu de vaporisation (28).

11. Un dispositif de chauffage pour véhicule à carburant comprenant une zone de brûleur avec un sous-ensemble de chambre de combustion (10) selon l'une des revendications précédentes.
